# FASCICULE DE BREVET EUROPEEN

(11) **EP 1 954 903 B1**
(45) Date de publication et mention de la délivrance du brevet: **29.07.2015**
(21) Numéro de dépôt: 06831148.9
(22) Date de dépôt: 21.11.2006
(51) Int. Cl.: E05B 73/00, B65D 43/16

(54) **BOÎTIER ANTIVOL**
DIEBSTAHLSICHERUNGSGEHÄUSE
ANTITHEFT HOUSING

(30) Priorité: 21.11.2005 FR 0511769
(43) Date de publication de la demande: 13.08.2008
(73) Titulaire: Fors France, 94500 Champigny-sur-Marne (FR)
(72) Inventeur: BOUAN, Bruno, F-94210 La Varenne Saint Hilaire (FR)
(74) Mandataire: Fidal Innovation
(86) Numéro de dépôt international: PCT/FR2006/002557
(87) Numéro de publication internationale: WO 2007/060320

(56) Documents cités:
- WO-A-03/095320
- WO-A-2004/107346
- DE-A1- 4 303 784
- US-A- 4 349 121
- US-A- 4 431 114
- US-B1- 6 186 350

## Description

La présente invention concerne le domaine des boîtiers antivol destiné à la présentation d'articles en grande distribution ou en distribution libre-service.

De tels boîtiers sont dans une solution connue composés de deux demi-coques articulées, muni d'un moyen de verrouillage et incorporant un marqueur détectable à distance. Ce genre de boîtiers est connu en soit de par exemple WO-A-2004/107346 et US-B1-6186350.

Le verrouillage est notamment assuré par un système désactivable magnétiquement, par rapprochement du verrou d'un dispositif de déverrouillage muni d'un aimant permanent. Cet aimant attire une ou plusieurs lames ou masselottes métalliques qui bloquent au repos le système de fermeture, et dont le déplacement permet l'ouverture du système de verrouillage. Mais l'invention ne se limite pas à ce mode de verrouillage préférentiel, et concerne également des boîtiers antivol comportant d'autres solutions de verrouillage.

Le marqueur est formé par exemple par une étiquette radiofréquence comportant une boucle d'induction. Le passage en dehors des endroits autorisés déclenche une alerte par le biais de bornes comportant un générateur d'un champ magnétique dont la fréquence est réglée pour provoquer une absorption résonnante dans la boucle d'un boîtier antivol. Ce marqueur peut également être constitué par une étiquette active de type désigné par l'appelation anglaise « Tag RFID » comportant un transpondeur.

Le but de l'invention est de proposer un boîtier solide et de faible coût de fabrication, par une limitation du nombre de pièces.

A cet effet, l'invention concerne selon son acception la plus générale un boîtier caractérisé en ce que l'une des demi-coques présente le long d'un de ses bords une pluralité d'axes transversaux reliés chacun aux bords de la demi-coque par un bras de liaison, les axes et les bras étant moulés d'une seule pièce avec la demi-coque correspondante, et en ce que la demi-coque complémentaire présente des logements transversaux pour recevoir lesdits axes afin de former une articulation pivotante, lesdits logements s'ouvrant vers l'extérieur afin de permettre, lorsque le boîtier est ouvert, l'insertion de la pluralité de bras et d'axes dans une pluralité de logements complémentaires.

De préférence, un axe et le bras correspondant présentent, en coupe selon un plan de coupe transversale passant entre les deux demi-coques fermées, une forme générale de «T ».

Selon une variante, le bras présente un raidisseur s'étendant perpendiculairement à l'axe correspondant et à la paroi de la demi-coque prolongée par ledit bras.

Avantageusement, le bras est formé par un corps cylindrique prolongeant la demi-coque, les axes étant formés par des prolongements cylindriques s'étendant de part et d'autre dudit corps cylindrique, la section des axes étant inférieure à la section des corps.

Selon un mode de réalisation particulier, le bord de l'une des demi-coques présente des cannelures pour le passage des bras, s'étendant perpendiculairement aux axes de la demi-coque complémentaire, lesdites cannelures étant prolongées de part et d'autre d'un logement dont la partie supérieure est de forme semi-tubulaire.

L'invention sera mieux comprise à la lecture de la description qui suit.

Le boîtier est formé de deux demi-coques en plastique transparent, moulées chacune d'une seule pièce.

Elles sont de formes généralement parallélépipédiques. La partie avant du boîtier présente des zones de liaison interagissant avec un verrou.

La partie opposée présente une articulation formée par la coopération entre des parties de chacune des demi-coques.

La demi-coque présente des cannelures et des fentes. Les cannelures se prolongent de part et d'autre par des logements creux s'étendant depuis le fond du boîtier jusqu'à des parties frontales présentant une surface interne semi-tubulaire. Ces parties sont moulables avec un moule d'injection simple car elles s'étendent toutes selon une direction perpendiculaire au fond du boîtier.

Les fentes sont également prolongées de part et d'autre par des logements creux fermés par des fonds.

La demi-coque complémentaire présente des prolongements formés chacun par un bras prolongé de part et d'autre par des axes. Le bras est formé par un corps cylindrique prolongeant le bord de la demi-coque. L'ensemble des bras, des axes et de la demi-coque est moulé d'une seule pièce.

Les bras peuvent se glisser dans les cannelures, et les axes peuvent se glisser dans les fentes.

Lorsqu'ils arrivent en butée contre la surface interne des parties frontales, ils forment une articulation permettant le basculement relatif d'une demi-coque par rapport à l'autre, et l'ouverture et la fermeture du boîtier.

L'invention évite le recours à une charnière rapportée ou l'incorporation d'un axe additionnel.

Selon une alternative, les logements creux présentent une section formée par un caisson médian creux ou plein, prolongé par deux ailes latérales. La forme générale de la section est celle d'un « T ». Une cannelure médiane est configurée pour permettre l'insertion d'un crochet d'accrochage. Ce crochet d'accrochage présente une patte dont la largeur correspond à la largeur de la cannelure. Cette patte est glissée entre les deux ailes des caissons disposés de part et d'autre de la cannelure médiane.

## Revendications

1. Boîtier antivol composé de deux demi-coques articulées, muni d'un moyen de verrouillage et incorporant un marqueur détectable à distance, **caractérisé en ce que** l'une des demi-coques présente le long d'un de ses bords une pluralité d'axes transversaux reliés chacun aux bords de la demi-coque par un bras de liaison, les axes et les bras étant moulés d'une seule pièce avec la demi-coque correspondante, et **en ce que** la demi-coque complémentaire présente des logements transversaux pour recevoir lesdits axes afin de former une articulation pivotante, lesdits logements s'ouvrant vers l'extérieur et s'étendant depuis le fond du boîtier jusqu'à des parties frontales présentant une surface interne semi-tubulaire afin de permettre, lorsque le boîtier est ouvert, l'insertion de la pluralité de bras et d'axes dans une pluralité de logements complémentaires.

2. Boîtier antivol selon la revendication 1 **caractérisé en ce qu'**un axe et le bras correspondant présentent, en coupe selon un plan de coupe transversale passant entre les deux demi-coques fermées, une forme générale de «T ».

3. Boîtier antivol selon la revendication 1 **caractérisé en ce que** le bras présente un raidisseur s'étendant perpendiculairement à l'axe correspondant et à la paroi de la demi-coque prolongée par ledit bras.

4. Boîtier antivol selon la revendication 1 **caractérisé en ce que** le bras est formé par un corps cylindrique prolongeant la demi-coque, les axes étant formés par des prolongements cylindriques s'étendant de part et d'autre dudit corps cylindrique, la section des axes étant inférieure à la section des corps.

5. Boîtier antivol selon la revendication 1 **caractérisé en ce que** le bord de l'une des demi-coques présente des cannelures pour le passage des bras, s'étendant perpendiculairement aux axes de la demi-coque complémentaire, lesdites cannelures étant prolongées de part et d'autre d'un logement dont la partie supérieure est de forme semi-tubulaire.

## Patentansprüche

1. Aus zwei artikulierten Halbschalen zusammengesetzte Diebstahlsicherung, die mit einem Verriegelungsmittel versehen ist und einen auf die Entfernung feststellbaren Markierer umfasst, **dadurch gekennzeichnet, dass** eine der Halbschalen entlang einer ihrer Ränder eine Vielzahl von Querachsen aufweist, die jeweils an den Rändern der Halbschale durch einen Verbindungsarm verbunden sind, wobei die Achsen und die Arme mit der entsprechenden Halbschale aus einem einzigen Stück abgeformt sind, und dass die komplementäre Halbschale transversale Aufnahmen aufweist, um die genannten Achsen aufzunehmen, um eine schwenkbare Artikulation zu formen, wobei die genannten Aufnahmen sich nach außen öffnen und sich ab dem Boden der Sicherung bis zu den frontalen Teilen erstreckt, die eine interne semiröhrenförmige Oberfläche aufweisen, um das Einfügen der Vielzahl von Armen und Achsen in eine Vielzahl von komplementären Aufnahmen zu erlauben, wenn die Sicherung offen ist.

2. Diebstahlsicherung gemäß Anspruch 1, **dadurch gekennzeichnet, dass** eine Achse und der entsprechende Arm im Schnitt gemäß einer zwischen den zwei geschlossenen Halbschalen durchführenden Querschnittebene eine allgemeine "T"-Form aufweisen.

3. Diebstahlsicherung gemäß Anspruch 1, **dadurch gekennzeichnet, dass** der Arm eine Aussteifung aufweist, die sich lotrecht zur entsprechenden Achse und zur Wand der durch den genannten Arm verlängerten Halbschale erstreckt.

4. Diebstahlsicherung gemäß Anspruch 1, **dadurch gekennzeichnet, dass** der Arm durch einen die Halbschale verlängernden zylindrischen Körper geformt ist, wobei die Achsen durch zylindrische Verlängerungen geformt sind, die sich auf jeder Seite des genannten zylindrischen Körpers erstrecken, wobei der Querschnitt der Achsen kleiner ist als der Querschnitt der Körper.

5. Diebstahlsicherung gemäß Anspruch 1, **dadurch gekennzeichnet, dass** der Rand einer der Halbschalen Rillen für den Durchgang der Arme aufweist, die sich lotrecht zu den Achsen der komplementären Halbschale erstrecken, wobei die genannten Rillen auf jeder Seite einer Aufnahme verlängert sind, deren oberer Teil eine semi-röhrenförmige Form hat.

## Claims

1. An anti-theft case composed of two jointed half-shells, provided with a locking means and incorporating a remotely detectable marker, **characterized in that** one of the half-shells has, along one of its edges, a plurality of transverse pins, each one being connected to the edges of the half-shell by a connecting arm, with the pins and the arms being moulded in one piece with the corresponding half-shell, and **in that** the matching half-shell has transverse recesses for receiving said pins so as to form a pivoting joint, with said recesses opening outwardly and extending from the bottom of the box up to front parts having a semi-tubular inner surface so as to enable, when the case is open, the insertion of the plurality of arms and pins into a plurality of matching recesses.

2. An anti-theft box according to claim 1, **characterized in that** one pin and the corresponding arm have a general "T" shape, in section along a cross sectional plane passing between the two closed half-shells.

3. An anti-theft box according to claim 1, **characterized in that** the arm has a stiffener extending perpendicularly to the corresponding pin and to the wall of the half-shell extended by said arm.

4. An anti-theft box according to claim 1, **characterized in that** the arm is formed by a cylindrical body extending the half-shell, with the pins being formed by cylindrical extensions extending on either side of said cylindrical body, with the section of the pins being smaller than the section of the body.

5. An anti-theft box according to claim 1, **characterized in that** the edge of one of the half-shells has grooves for the passage of the arms, extending perpendicularly to the pins of the matching half-shell, with said grooves being extended on either side of a recess the upper part of which has a semi-tubular shape.
